# EUROPÄISCHE PATENTSCHRIFT

(11) **EP 0 336 407 B1**
(45) Veröffentlichungstag und Bekanntmachung des Hinweises auf die Patenterteilung: **03.03.1993**
(21) Anmeldenummer: 89106037.8
(22) Anmeldetag: 06.04.1989
(51) Int. Cl.: F28D 9/02, F28F 9/16

(54) **Wärmeaustauscher**
Heat-exchanger
Echangeur de chaleur

(30) Priorität: 06.04.1988 DE 8804558 U; 08.04.1988 DE 8804682 U; 02.09.1988 DE 8811129 U
(43) Veröffentlichungstag der Anmeldung: 11.10.1989
(73) Patentinhaber: ELPAG AG CHUR, CH-7001 Chur (CH)
(72) Erfinder: Bleckmann, Ingo, Dipl.-Ing., Dr. mont., A-5020 Salzburg (AT)
(74) Vertreter: Liedl, Gerhard, Dipl.-Phys.

(56) Entgegenhaltungen:
- EP-A- 0 223 995
- DE-A- 2 611 398
- DE-A- 3 239 950
- DE-B- 1 207 947
- FR-A- 2 238 545
- FR-A- 2 587 468
- PATENT ABSTRACTS OF JAPAN, Band 10, Nr. 381 (M-547)[2438], 19. Dezember 1986;& JP-A-61 173 092 (MITSUBISHI ELECTRIC CORP.) 04-08-1986

## Beschreibung

Die Erfindung betrifft einen Wäremeaustauscher entsprechend dem Oberbegriff des Anspruches 1.

Aus der EP-A-0 223 995 ist ein Wärmeaustauscher der in Rede stehenden Art bekannt geworden, bei dem der Wärmeübergang zwischen den beiden Wärmeaustauschmedien gegenüber früheren Wärmeaustauschern erheblich verbessert wurde, was den Bau kleinerer Wärmeaustauscher bei gleicher Leistung oder eine höhere Leistung bei gleich großen Wärmeaustauschern ermöglicht. Die Luftströme werden ohne jede Umlenkung quer zueinander durch den Wärmeaustauscher hindurchgeführt, d.h. die Halterungen für die Hohlelemente besitzen schlitzförmige Öffnungen, durch welche das eine Wärmeaustauschmedium unmittelbar in die Führungskanäle des Hohlelementes eingeleitet wird und wieder ausströmt.

Zu einer sicheren Trennung der beiden Wärmeaustauschmedien und einer guten Halterung der Hohlelemente genügt es nicht, wenn diese in die Halterungen nur eingesteckt werden. Es ist vielmehr erforderlich, daß die Platten von innen mit dem Plattenhalter verklebt werden müssen. Dies ist nicht nur sehr arbeitsaufwendig, sondern hat auch den Nachteil, daß die Dichtungsflächen nicht kontrolliert werden können. Dabei ist zu berücksichtigen, daß sich die aus Kunststoff bestehenden Halterungen wegen der unterschiedlichen Querschnitte bei der Herstellung leicht verwerfen können.

Aus der DE-A-32 39 950 geht eine Wärmeaustauscher hervor, der zur Führung des einen Wärmeaustauschmediums haarnadelförmig gebogene Rohre und zur Führung des anderen Wärmeaustauschmediums blechförmige Lamellen aufweist. Die Lamellen sind hierbei durch Aufweitung der Rohre auf den Rohren befestigt. Da die beiden Wärmeaustauschmedien durch die Rohre und durch die auf den Rohren fest angebrachten Lamellen ausreichend voneinander getrennt sind, bedarf es bei diesem Wärmeaustauscher keiner seitlichen Halterung der Rohre und/oder der Lamellen. Zur Abdichtung und zur Erhöhung der Stabilität ist der bekannte Wärmeaustauscher mit Seitenteilen versehen. Darüber hinaus ist ein Kunststoffanschlußelement vorgesehen, das dazu dient, das durch Rohre geführte Wärmeaustauschmedium von Rohrleitungen zu- und abzuführen. Am Kunststoffanschlußelement sind dabei Hülsen angeformt, die zur Aufnahme der Rohrenden der Rohre des Wärmeaustauschers dienen. Die Rohrenden der Rohre werden in Öffnungen und mittels Führungsleisten so in den Hülsen des Kunststoffanschlußelementes zentriert, daß eine gleichmäßige Ausbildung eines für einen Klebstoff bestimmten Spaltes gesichert ist. Der Klebstoff dient hierbei nicht zur Fixierung der Wärmeaustauschelemente untereinander, sondern lediglich zur Befestigung der Rohrenden in den Hülsen des Kunststoffanschlußelements.

Weiterhin geht aus der DE-A-26 11 398 ein Wärmeaustauscher hervor, bei dem die einzelnen Wärmeaustauschmedien durch Platten, die als Vollkörper ausgebildet sind, voneinander getrennt sind. An jeweils zwei parallelen Randbereichen einer jeden, zwischen zwei Grundplatten angeordneten Platte sind zwei Raupen aus Dicht- und Haftmaterial aufgespritzt. Dabei wechseln sich die Randbereiche von aufeinanderfolgenden Platten in der Weise ab, daß die Raupen von aufeinanderfolgenden Platten kreuzförmig zueinander angeordnet sind. Nachdem durch die Platten und die Grundplatten ein Plattenstapel aufgebaut worden ist, wird dieser in ein nicht dargestelltes Gehäuse eingesetzt. Bei diesem Wärmeaustauscher müssen also die Platten zunächst zueinander fixiert werden, bevor die so vormontierten Platten in ein entsprechendes Gehäuse eingesetzt werden können.

Ein weiterer Wärmeaustauscher geht aus der JP-A-61-173 092 hervor. Bei diesem Wärmeaustauscher überlappen sich die einzelnen Wärmeaustauschelemente gegenseitig und sind durch Abstandshalter voneinander getrennt. Die Abstandshalter sind mittels bandartigem Material an den überlappenden Bereichen der Platten angeklebt. Eine Fixierung der Platten in Halterungen ist aus dieser Entgegenhaltung nicht entnehmbar.

Ferner geht aus der FR-A-2238545 ein Wärmeaustauscher hervor, der zur Führung der beiden Wärmeaustauschmedien zum einen Rohre und zum anderen Lamellen aufweist. Die beiden endständigen Lamellen sind dabei mittels eines Rasteingriffes auf dem Rohrende der einzelnen Rohre fixiert. Der so gebildete Wärmeaustauscher wird in einem Wasserkasten eingesetzt. Wie bei dem Wärmeaustauscher gemäß der DE-A-32 39 950 werden also hierbei zur Führung der einzelnen Wärmeaustauschmedien unterschiedliche Wärmeaustauscherelemente verwendet, nämlich Rohre und Lamellen. Die Wärmeaustauscherelemente sind hierbei unmittelbar aneinander befestigt und benötigen hierdurch keine Halterungen.

Schließlich geht aus der FR-A-2587468 ein Wärmeaustauscher hervor, bei dem einzelne Lamellen auf im wesentlichen ovalen Rohren aufgeschoben sind. Die Rohre sind mit ihren Enden in Gehäusewänden eingesetzt und dort mittels einer Dicht- und/oder Klebemasse fixiert. Auch hier werden also unterschiedliche Wärmeaustauscherelemente für die einzelnen Wärmeaustauschmedien verwendet. Die Wärmeaustauscherelemente sind dabei miteinander so verbunden, daß zusätzliche Halterungen der Wärmeaustauscherelemente nicht notwendig sind.

Der Erfindung liegt die Aufgabe zugrunde, einen Wärmeaustauscher der eingangs genannten Art so auszubilden, daß die Fixierung und Abdichtung der plattenförmigen Hohlelemente in ihren Halterungen unter Ausgleich von Verwerfung oder Toleranzen verbessert ist.

Die vorstehende Aufgabe wird durch die Merkmale des Anspruchs 1 gelöst.

Durch die in dem Anspruch 1 vorgeschlagenen Maßnahmen kann die Abdichtung bzw. Befestigung der plattenförmigen Hohlelemente in den Halterungen entweder nach dem vollständigen Zusammenbau der plattenförmigen Hohlelemente mit den Halterungen von außen erfolgen oder aber bereits auf einfache Art und Weise beim Zusammenbau des Wärmeaustauschers. Es wird also eine besonders sichere und haltbare Fixierung der Hohlelemente in den Halterungen erreicht.

Die Unteransprüche 2 - 7 enthalten bevorzugte Ausführungen der Erfindung.

In den Zeichnungen sind bevorzugte Ausführungsformen von Wärmeaustauschern dargestellt. Es zeigen:
- Fig. 1: eine schaubildliche Ansicht eines Wärmeaustauschers mit ausgebrochener vorderer Halterung;
- Fig. 2: einen Schnitt längs der Linie II-II in Fig. 1;
- Fig. 3: einen Schnitt längs der Linie III-III in Fig. 1;
- Fig. 4: in vergrößertem Maßstab einen Teilschnitt durch eine Halterung;
- Fig. 5: ähnlich Fig.4 eine Ausführungsform, bei der die Hohlelemente in die Halterungen einrasten;
- Fig. 6: einen Teilschnitt einer weiteren Ausführungsform
- Fig. 7: einen Teilschnitt einer gegenüber Fig. 6 abgewandelten Ausführungsform;
- Fig. 8: einen Teilschnitt einer Ausführungsform mit Schaumstoffmaske;
- Fig. 9: einen Teilschnitt durch eine weitere Ausführungsform;
- Fig. 10: ähnlich Fig. 9, eine abgewandelte Ausführungsform und
- Fig. 11: ähnlich Fig. 9, eine weitere abgewandelte Ausführungsform.

Plattenförmige Hohlelemente 1 sind von einem längeren Strangpreßprofil abgeschnitten und aneinander gefügt, so daß sich je eine größere Platte ergibt. Die Ober- und Unterseiten der plattenförmigen Elemente 1 sind durch schräg verlaufende Streifen 2 miteinander verbunden, so daß eine große Anzahl von Kanälen gebildet wird, welche der Führung eines ersten Wärmeaustauschmediums dienen. Die aneinandergereihten plattenförmigen Hohlelemente 1 werden im Abstand übereinanderliegend in Halterungen 3 und 4 aus Kunststoff eingesteckt.

Die Kunststoffhalterungen 3 und 4 sind gitterförmig ausgebildet, d.h. im Sinne der Darstellung horizontal verlaufende Stege 5 sind durch senkrecht verlaufende Verbindungsleisten 6 miteinander verbunden.

Bei der in den Fig.3 und 4 dargestellten Ausführungsform besitzen die Stege 5 an ihrer nach innen in den Wärmeaustauscher gerichteten Rückseite eine Aussparung 7, in welche ein Dichtring 8 eingelegt ist.

Die der Aussparung 7 gegenüberliegende Vorderfläche 9 ist konkav ausgebildet. Dies dient der besseren Verwirbelung und damit der Erhöhung des Wirkungsgrades beim Wärmeaustausch. Außerdem können Schmutzteilchen, welche von dem in die Hohlelemente 1 einströmenden Wärmeaustauschmedium 10 mitgeführt werden, sich dort absetzen.

Der Dichtring 8 bewirkt nun in Zusammenarbeit mit den schräg verlaufenden Streifen 2 eine gute Abdichtung, wobei die Streifen 2 die von dem Dichtring 8 ausgeübten elastischen Kräfte aufnehmen. Verformungen der aus dem Strangpreßprofil bestehenden Hohlelemente 1 werden dadurch ausgeglichen. Weiterhin ergibt sich eine sehr einfache Montage. Der Dichtring 8 kann in die Aussparung 7 eingelegt werden, bevor das obere, also das nächst darauffolgende Hohlelement 1, eingeschoben wird.

Bei der in Fig. 5 dargestellten abgewandelten Ausführungsform sind die Stege 5 der Halterungen 3, 4 im Querschnitt U-förmig ausgebildet. Sie besitzen nach oben bzw. nach unten von den U-Schenkeln abstehende Kanten 11, welche bei der Montage in Rinnen 11a an der Oberseite bzw. Unterseite der Hohlelemente 1 einrasten, so daß sich also eine Fixierung und Abdichtung der Hohlelemente in den Kunststoffhalterungen 3,4 durch einen Rasteingriff ergibt.

Bei der in Fig. 6 dargestellten Ausführungsform liegt zwischen zwei benachbarten plattenförmigen Hohlelementen 1 ein im Querschnitt keilförmiger oder geschloßförmiger Steg 12. Die Randbereiche der Hohlelemente stehen jedoch so weit über, daß ein rinnenförmiger Hohlraum 13 verbleibt, der mit Kleber aufgefüllt wird. Da die Abdichtung von außen erfolgt, entfällt das mühsame Auffüllen mit Kleber von innen z.B. durch stricknadelförmige Werkzeuge. Es ist auch einen sichere Kontrolle auf Dichtheit möglich.

Bei der in Fig. 7 dargestellten Abwandlung wird ein im Querschnitt U-förmiges stegförmiges Element oder eine Dichtung 14 verwendet. Der ähnlich wie bei der Ausführungsform nach Fig. 6 an der Vorderseite verbleibende rinnenförmige Hohlraum 13 wird ebenfalls mit Kleber ausgefüllt.

Bei der in Fig. 8 dargestellten Ausführungsform wird eine Schaumstoffmaske 15 verwendet, die z.B. aus einer zwischen textilen Abdeckungen angeordneten Schaumstoffschicht bestehen kann. Beim Aufschieben der plattenförmigen Hohlelemente 1 auf einen im Querschnitt geschoßförmigen Steg 16 spannt sich die Schaumstoffmaske 15 um die keilförmige Kante des Steges. Sie wird dann zwischen die beiden plattenförmigen Hohlelemente 1 und dem Steg 16 eingezogen und fixiert.

Entsprechend der Darstellung in Fig. 9 besitzt der zwischen zwei Hohlelementen 1 liegende Steg 5 ein U-förmiges Profil, wobei die Außenseiten 18 der Schenkel des Profils die Anlageflächen für die plattenförmigen Hohlelemente 1 bilden. Vom Verbindungssteg des Profils steht eine Leiste 19 ab, welche Nischen oder rinnenförmigen Öffnungen für ein aushärtendes Befestigungsmittel 17 bildet. Diese Ausführungsform kann mit dem Rasteingriff gemäß Fig. 5 kombiniert werden.

Gemäß Fig. 10 steht vom Verbindungssteg der beiden U-Profilschenkel eine überstehende Leiste 20 ab, welche in Verbindung mit den senkrecht verlaufenden Stegen 6 eine größere Stabilität der gitterförmigen Halterung gewährleistet.

In Fig. 11 ist eine Ausführungsform dargestellt, bei der der zwischen zwei Hohlelementen 1 verlaufende Steg symmetrisch ausgebildet ist, d.h. er besteht einstückig aus einem Abstandshalter 23 mit zwei in entgegengesetzten Richtungen abstehenden Leisten 24. Diese Ausführungsform bietet den besonderen Vorteil, daß eine Fixierung der Hohlelemente 1 in den Halterungen 3, 4 sowohl von innen als auch von außen vorgenommen werden kann. Wenn z.B. zuerst die Hohlelemente 1 in die Halterung 3 eingesteckt werden, kann eine entsprechende Fixierung z.B. mittels eines Klebebandes 25 erfolgen. Wird dann die Halterung 4 von außen auf die Hohlelemente 1 aufgesteckt, erfolgt die Fixierung durch Einbringen eines Klebstoffes 17 von außen. Durch die symmetrische Ausbildung des Profils ist dieses auch weniger empfindlich gegen Verwerfungen unter Wärmespannungen.

Es können mehrere der dargestellten Möglichkeiten zur Fixierung und Abdichtung der plattenförmigen Hohlelemente miteinander kombiniert werden, um die Belastbarkeit zu verbessern oder um auch ein geringfügiges Vermischen der beiden Wärmeaustauschmedien zu vermeiden.

## Patentansprüche

1. Wärmeaustauscher, bei dem eine Anzahl von mit ihren Stirnseiten in Eingriff miteinander stehenden, plattenförmigen Hohlelementen (1) im Abstand voneinander gehalten werden, wobei ein erstes Wärmeaustauschmedium durch den Zwischenraum zwischen den Hohlelementen (1) und ein zweites Wärmeaustauschmedium durch die Hohlräume in den Hohlelementen (1) strömt, und bei dem die Hohlelemente (1) in Nuten eingesteckt sind, die an einander gegenüberliegenden Innenfiächen von Halterungen (3, 4) angeordnet sind, wobei die Nuten in den Halterungen (3, 4) über einen Großteil Ihrer Länge schlitzförmige Einlaß- bzw. Auslaßöffnungen für das durch die Stirnöffnungen der in die Nuten eingesteckten Hohlelemente (1) einströmende zweite Wärmeaustauschmedium bilden und wobei die Halterungen (3, 4) aus parallel zueinander verlaufenden Stegen (5) bestehen, welche durch senkrecht zu denselben verlaufende Verbindungsleisten (6) miteinander verbunden sind,
**dadurch gekennzeichnet,** daß die Hohlelemente (1) einerseits durch die Stege (5) in den Halterungen (3, 4) befestigt und abgedichtet sind und andererseits durch zwischen die Stege (5) und den Oberseiten bzw. Unterseiten der Hohlemente (1) eingebrachte Befestigungs- und Abdichtmittel befestigt und abgedichtet sind, nämlich durch von außen an den Stegen (5) der Halterungen (3, 4) angebrachte aushärtbare Kleber (17), durch elastische, an die Stege (5, 16) der Halterungen (3, 4) formangepaßte und innenliegende Dichtmittel (8, 15), durch Klebebänder (25) zwischen den Stegen (5) der Halterungen (3, 4) und dem jeweiligen Hohlelement (1) und/oder durch Rasteingriff (11, 11a) zwischen den Stegen (5) der Halterungen (3, 4) und dem jeweiligen Hohlelement (1).

2. Wärmeaustauscher nach Anspruch 1,
**dadurch gekennzeichnet**, daß die dem in die Hohlelemente (1) einströmenden Wärmeaustauschedium (10) zugewendeten Vorderprofile (9) der Halterungen (3, 4) konkav ausgebildet sind.

3. Wärmeaustauscher nach Anspruch 1 oder 2,
**dadurch gekennzeichnet,** daß die plattenförmigen Hohlelemente (1) durch Anschlag an den Verbindungsleisten (6) fixiert sind.

4. Wärmeaustauscher nach wenigstens einem der Ansprüche 1 bis 3,
**dadurch gekennzeichnet,** daß die Halterungen (3, 4) nach dem Aufschieben auf die Hohlemente (1) rinnenförmige Hohlräume (13) zwischen sich und den Ober- bzw. Unterseiten der Hohlelemente (1) bilden, in welche von außen her der aushärtende Kleber (17) eingebracht ist.

5. Wärmeaustauscher nach wenigstens einem der Ansprüche 1 bis 4,
**dadurch gekennzeichnet,** daß die Öffnungen der Kanäle (2) der Hohlelemente (1) bündig mit der Außenseite (8) der parallel zueinander verlaufenden Stege (5) abschließen oder etwas vorstehen.

6. Wärmeaustauscher nach wenigstens einem der Ansprüche 1 bis 4,
**dadurch gekennzeichnet,** daß an der Anlagestelle von zwei Hohlelementen (1) der Steg (5) ein U-förmiges Profil mit am Joch angesetzter Leiste (19, 20) hat.

7. Wärmeaustauscher nach wenigstens einem der Ansprüche 1 bis 6,
**dadurch gekennzeichnet,** daß der Steg (5) ein symmetrischs Profil hat, wobei in der Mitte befindlicher, verstärkter Abstandshalter (23) die Anlageflächen für die Hohlemente (1) bildet und der Abstandshalter (2) in entgegengesetzten Richtungen abstehende Leisten (24) trägt.

## Claims

1. A heat exchanger in which a number of plate-shaped hollow elements (1) which are in engagement with each other at their ends are held at a spacing from each other, wherein a first heat exchange agent flows through the intermediate space between the hollow elements (1) and a second heat exchange agent flows through the cavities in the hollow elements (1), and in which the hollow elements (1) are fitted into grooves which are arranged at mutually oppositely disposed inside surfaces of holders (3, 4), wherein the grooves in the holders (3, 4) over a large part of their length form slot-shaped inlet and outlet openings respectively for the second heat exchange agent which flows in through the end openings of the hollow elements (1) which are fitted into the grooves and wherein the holders (3, 4) comprise limb portions (5) which extend parallel to each other and which are connected together by connecting bars (6) which extend perpendicularly to the limb portions, characterised in that the hollow elements (1) are on the one hand fixed and sealed by the limb portions (5) in the holders (3, 4) and on the other hand fixed and sealed by fixing and sealing means disposed between the limb portions (5) and the top sides and bottom sides respectively of the hollow elements (1), namely by hardenable adhesives (17) which are applied from the outside to the limb portions (5) of the holders (3, 4), by resilient inwardly disposed sealing means (8, 15) which are adapted in respect of shape to the limb portions (5, 16) of the holders (3, 4), by adhesive strips (25) between the limb portions (5) of the holders (3, 4) and the respective hollow element (1) and/or by retaining engagement (11, 11a) between the limb portions (5) of the holders (3, 4) and the respective hollow element (1).

2. A heat exchanger according to claim 1 characterised in that the front profiles (9) of the holders (3, 4), which profiles are towards the heat exchange agent (10) which flows into the hollow elements (1), are of a concave configuration.

3. A heat exchanger according to claim 1 or claim 2 characterised in that the plate-shaped hollow elements (1) are fixed by abutting against the connecting bars (6).

4. A heat exchanger according to at least one of claims 1 to 3 characterised in that after being pushed on to the hollow elements (1) the holders (3, 4) form between themselves and the top and bottom sides respectively of the hollow elements (1) channel-shaped cavities (13) into which the hardenable adhesive (17) is introduced from the outside.

5. A heat exchanger according to at least one of claims 1 to 4 characterised in that the openings of the passages (2) of the hollow elements (1) terminate flush with the outside (8) of the limb portions (5) which extend parallel to each other, or project somewhat.

6. A heat exchanger according to at least one of claims 1 to 4 characterised in that at the location of contact of two hollow elements (1) the limb portion (5) is of a U-shaped profile with a bar (19, 20) disposed on the web portion of the U-shape.

7. A heat exchanger according to at least one of claims 1 to 6 characterised in that the limb portion (5) is of a symmetrical profile, wherein an enlarged spacer (23) disposed in the middle forms the contact surfaces for the hollow elements (1) and the spacer (23) carries bar portions (24) which project away in opposite directions.

## Revendications

1. Echangeur de chaleur dans lequel un certain nombre d'éléments creux (1) en forme de plaques, liés entre eux par leurs faces frontales, sont maintenus à distance les uns des autres, un premier fluide caloporteur circulant dans l'espace entre les éléments creux (1) et un deuxième fluide caloporteur circulant dans l'espace à l'intérieur des éléments creux (1), et dans lequel les éléments creux (1) sont enfilés dans des rainures aménagées dans des surfaces intérieures en vis-à-vis de brides-supports (3, 4), les rainures dans les brides-supports (3, 4) formant sur une grande partie de leur longueur des ouvertures d'entrée ou de sortie en forme de fentes pour le deuxième fluide caloporteur qui s'écoule par les ouvertures frontales des éléments creux (1) montés dans les rainures et les brides supports (3, 4) étant constituées par des barrettes (5) parallèles qui sont reliées entre elles par des barrettes de liaison (6) perpendiculaires aux premières, caractérisé par le fait que les barrettes (5) d'une part, et des moyens de fixation et d'étanchéité disposés entre les barrettes (5) et les faces supérieure et inférieure des éléments creux (1) d'autre part, assurent la fixation et l'étanchéité des éléments creux (1) dans les brides-supports (3, 4), les moyens de fixation et d'étanchéité pouvant être constitués par des adhésifs (17) durcissables appliqués par l'extérieur sur les barrettes (5) des brides-supports (3, 4), par des moyens d'étanchéité intérieurs (8, 15) dont la forme est adaptée aux barrettes (5) des brides-supports (3, 4), par des rubans adhésifs (25) appliqués entre les barrettes (5) des supports (3, 4) et l'élément creux (1) concerné et/ou par des moyens d'encliquetage (11, 11a) entre les barrettes (5) des brides supports (3, 4) et l'élément creux (1) concerné.

2. Echangeur de chaleur selon la revendication 1, caractérisé par le fait que les profils avant (9) des brides supports (3, 4) tournés vers le fluide caloporteur (10) entrant dans les éléments creux (1) sont concaves.

3. Echangeur de chaleur selon la revendication 1 ou 2, caractérisé par le fait que les éléments creux (1) en forme de plaque sont immobilisés par blocage contre les barrettes de liaison (6).

4. Echangeur de chaleur selon l'une au moins des revendications 1 à 3, caractérisé par le fait que les brides-supports (3, 4), après avoir été enfilées sur les éléments creux (1), définissent avec les faces supérieure et inférieure des éléments creux (1) des cavités (13) en forme de sillon, dans lesquelles on pptique par l'extérieur la colle (17) durcissable.

5. Echangeur de chaleur selon l'une au moins des revendications 1 à 4, caractérisé par le fait que les extrémités des conduits (2) des éléments creux (1) sont alignées avec la face extérieure (8) des barrettes (5) parallèles entre elles ou sont légèrement en saillie par rapport à celle-ci.

6. Echangeur de chaleur selon l'une des revendications 1 à 4, caractérisé par le fait qu'au niveau du point de contact de deux éléments creux, la barrette (5) a un profil en U avec une nervure (19, 20) prévue sur l'âme.

7. Echangeur de chaleur selon l'une au moins des revendications 1 à 6, caractérisé par le fait que la barrette (5) a un profil symétrique, un élément d'espacement (23) renforcé disposé au milieu constituant les surfaces d'appui pour les éléments creux (1) et l'élément d'espacement (2) portant des nervures (24) qui s'étendent dans des directions opposées.
